# FASCICULE DE BREVET EUROPEEN

(11) **EP 3 629 351 B1**
(45) Date de publication et mention de la délivrance du brevet: **31.03.2021**
(21) Numéro de dépôt: 19190944.9
(22) Date de dépôt: 09.08.2019
(51) Int. Cl.: H01H 3/30

(54) **SYSTÈME D'ACTIONNEMENT POUR APPAREIL ÉLECTRIQUE INTERRUPTEUR**
BETÄTIGUNGSSYSTEM FÜR ELEKTRISCHES SCHALTGERÄT
ACTUATING SYSTEM FOR ELECTRICAL SWITCHING APPLIANCE

(30) Priorité: 20.09.2018 FR 1858506
(43) Date de publication de la demande: 01.04.2020
(73) Titulaire: Schneider Electric Industries SAS, 92500 Rueil Malmaison (FR)
(72) Inventeur: TREFFOT, Dominique, 38000 Grenoble (FR)
(74) Mandataire: Percheron, Arthur

(56) Documents cités:
- EP-A1- 2 204 828
- WO-A1-2010/015597
- DE-B3-102008 026 798

## Description

### Domaine technique de l'invention

La présente invention concerne un système d'actionnement destiné à commuter un appareil électrique interrupteur entre un état dit ouvert où les contacts principaux de l'appareil interrupteur sont ouverts et un état dit fermé où les contacts principaux de l'appareil interrupteur sont fermés. Dans le présent document, le terme appareil électrique interrupteur désigne indifféremment différents types d'appareils électriques comme un interrupteur, un disjoncteur, un contacteur, un interrupteur fusible, un recloser.

L'invention est plus particulièrement adaptée aux appareils haute tension. Dans le présent document, le terme "haute tension" couvre le domaine de la moyenne tension et de la haute tension, c'est-à-dire les appareils travaillant sous une tension d'alimentation électrique supérieure à 1000V. L'invention concerne également un appareil électrique interrupteur comportant un tel système d'actionnement.

### Etat de la technique

Le document EP2204828A1 décrit par exemple un appareil électrique interrupteur comportant un mécanisme d'armement à double accrochage avec deux ressorts en spirale montés sur un même arbre d'armement. De tels mécanismes d'armement à accrochage permettent d'accumuler suffisamment d'énergie dans les ressorts pour être capable, une fois le mécanisme armé, d'entraîner l'arbre d'armement afin d'effectuer une manœuvre de fermeture des contacts de l'appareil interrupteur, c'est-à-dire passer de l'état ouvert à l'état fermé, puis une manœuvre de réouverture des contacts de l'appareil interrupteur si besoin est, c'est-à-dire repasser de l'état fermé à l'état ouvert.

Le document WO2010015597 décrit un système d'actionnement de contacts pour un appareil électrique interrupteur selon le préambule de la revendication 1 et décrit également un autre exemple d'un appareil électrique interrupteur comportant un mécanisme d'armement à double accrochage.

Il existe des mécanismes qui sont dits à simple accrochage et des mécanismes dits à double accrochage. Dans un mécanisme à simple accrochage, on arme le mécanisme (c'est-à-dire on accumule de l'énergie dans les deux ressorts) puis, une fois armé, le mécanisme fait basculer directement l'appareil interrupteur de l'état ouvert à l'état fermé en relâchant un des deux ressorts, appelé ressort de fermeture (c'est-à-dire en libérant l'énergie du ressort de fermeture). Il faut ensuite agir sur un actionneur (accrochage) pour refaire passer l'appareil interrupteur à l'état ouvert en relâchant l'autre ressort, appelé ressort d'ouverture (c'est-à-dire en libérant l'énergie du ressort d'ouverture).

Dans un mécanisme à double accrochage, une fois que le mécanisme est armé, il faut agir sur un premier actionneur pour faire basculer l'appareil interrupteur de l'état ouvert à l'état fermé, en libérant l'énergie du ressort de fermeture. Puis, il faut ensuite agir sur un deuxième actionneur pour refaire passer l'appareil interrupteur à l'état ouvert, en libérant l'énergie du ressort de fermeture.

Ces deux types de mécanisme présentent chacun un intérêt en fonction des applications dans lesquelles l'appareil interrupteur est utilisé. Le mécanisme à simple accrochage a l'avantage d'être plus simple. Par contre, le mécanisme à double accrochage est, par exemple, préférentiellement utilisé dans une application dite Normal-Secours dans laquelle une association de deux interrupteurs est utilisée pour commuter entre deux sources d'alimentation. Le mécanisme à double accrochage permet alors de basculer le réseau d'alimentation électrique entre une source principale d'alimentation et une source auxiliaire de secours, par exemple un groupe électrogène, puis de pouvoir rebasculer sur la source principale, ou vice versa.

Cependant, les appareils électriques interrupteurs sont généralement commercialisés avec un mécanisme qui est soit à simple accrochage, soit à double accrochage, et il est difficile de passer facilement de l'un à l'autre. En effet comme cela entraîne le changement de diverses pièces mécaniques, une différenciation du type d'appareil doit être faite durant le processus de fabrication, ce qui oblige donc les clients à choisir le mécanisme dès la commande de l'appareil. Or, il serait souhaitable de proposer une solution économique et facile à mettre en oeuvre pour qu'un même appareil électrique interrupteur soit utilisable dans les deux modes, c'est-à-dire qu'il puisse facilement passer d'un fonctionnement "simple accrochage" à un fonctionnement "double accrochage" et inversement. La sélection du type d'appareil doit pouvoir se faire par exemple lors de la phase finale de personnalisation de l'appareil interrupteur en sortie d'usine ou même en clientèle chez un installateur/distributeur. Cela aurait aussi pour avantage de réduire le nombre d'appareils interrupteurs à stocker, car un même appareil pourrait être configuré aisément avec un mécanisme simple accrochage ou double accrochage.

### Exposé de l'invention

Ce but est atteint par un système d'actionnement de contacts pour un appareil électrique interrupteur, le système d'actionnement comprenant un arbre d'armement, un ressort de fermeture et un ressort d'ouverture coopérant avec l'arbre d'armement, ainsi qu'une palette de commande actionnée par l'arbre d'armement, et un actionneur d'ouverture qui permet, lorsque le ressort d'ouverture est armé, de commander le relâchement du ressort d'ouverture. Selon l'invention, le système d'actionnement comporte également un organe de sélection qui est positionnable soit dans une position dite active dans laquelle il couple mécaniquement la palette d'armement avec une manivelle de fermeture du système d'actionnement, de sorte que, dès que le ressort de fermeture est armé, la palette d'armement entraîne le relâchement du ressort de fermeture par l'intermédiaire de la manivelle de fermeture, soit dans une position dite inactive dans laquelle la manivelle de fermeture est désaccouplée de la palette d'armement.

Selon une caractéristique, lorsque l'organe de sélection est en position inactive, le système d'actionnement comporte également un actionneur de fermeture qui permet, lorsque le ressort de fermeture est armé, de commander le relâchement du ressort de fermeture.

Selon une autre caractéristique, la palette de commande comporte une première fente, la manivelle de fermeture comporte une troisième fente, et l'organe de sélection est une tige ressort comportant une boucle qui, en position active, s'insère à la fois dans la première fente et dans la troisième fente.

Selon une autre caractéristique, la palette de commande comporte également une deuxième fente dans laquelle la boucle s'insère en position inactive.

Selon une autre caractéristique, l'organe de sélection comporte à une extrémité un levier de préhension permettant de positionner manuellement l'organe de sélection en position active ou en position inactive.

Selon une autre caractéristique, la palette de commande comporte également un premier indicateur visuel indiquant que le système d'actionnement est désarmé et un second indicateur visuel indiquant que le système d'actionnement est armé.

Selon une autre caractéristique, le ressort de fermeture et le ressort d'ouverture sont enroulés en spirale selon une même direction autour de l'arbre d'armement.

Selon une autre caractéristique, l'actionneur d'ouverture comporte un bouton manuel de commande, un percuteur mécanique ou un électroaimant et l'actionneur de fermeture comporte un bouton manuel de commande ou un électroaimant.

L'invention se rapporte également à un appareil électrique interrupteur haute tension comportant des contacts mobiles et un tel système d'actionnement pour actionner les contacts mobiles principaux de l'appareil électrique interrupteur entre un état ouvert et un état fermé.

### Description détaillée

D'autres caractéristiques vont apparaître dans la description détaillée qui suit faite en regard des dessins en annexe dans lesquels :
- la figure 1 montre une vue générale simplifiée d'un système d'actionnement selon l'invention en configuration double accrochage,
- la figure 2 représente une vue partielle du système d'actionnement en configuration simple accrochage, en face avant et en position désarmée,
- la figure 3 montre la même configuration que la figure 2, en face arrière et en position désarmée,
- la figure 4 montre la même configuration que la figure 2, en face avant et en position armée, prêt à passer à l'état fermé,
- la figure 5 représente une vue partielle du système d'actionnement en configuration double accrochage, en face avant et en position désarmée,
- la figure 6 montre la même configuration que la figure 5, en face arrière et en position désarmée,
- la figure 7 montre la même configuration que la figure 5, en face avant et en position armée.

Le système d'actionnement à accrochage de la figure 1 est destiné à déclencher les mouvements de fermeture et d'ouverture des contacts électriques d'un appareil électrique interrupteur. Le système d'actionnement 1 est intégré entre deux platines de façon à être ensuite monté dans l'appareil interrupteur. La figure 1 montre seulement une première platine 2, la deuxième platine étant absente des figures pour des raisons de clarté. Les deux platines sont séparées l'une de l'autre par plusieurs colonnettes, dont une colonnette 4 est représentée dans les figures. Le système d'actionnement comprend un arbre d'armement 5 qui est mobile en rotation autour d'un axe X ainsi qu'un ressort de fermeture et un ressort d'ouverture (non visibles sur les figures) qui coopèrent avec l'arbre d'armement 5.

De façon connue, la rotation de l'arbre d'armement 5 permet d'entraîner les contacts principaux de l'appareil interrupteur vers un état ouvert (contacts principaux disjoints) ou vers un état fermé (contacts principaux joints) de l'appareil interrupteur, sous l'action du relâchement du ressort d'ouverture ou du ressort de fermeture.

Préférentiellement, le ressort de fermeture et le ressort d'ouverture sont des ressorts en spirale qui sont enroulés autour de l'arbre d'armement 5 selon une même direction, de sorte qu'ils peuvent tous les deux être armés durant un même mouvement de rotation de l'axe d'armement 5 dans un sens. De façon connue, ce mouvement d'armement des ressorts, qui permet d'accumuler l'énergie suffisante dans les ressorts, peut être fait manuellement, à l'aide par exemple d'une manivelle, ou électriquement, à l'aide par exemple d'un ensemble motoréducteur. Dès que le mouvement d'armement des ressorts de fermeture et d'ouverture est terminé, le système d'actionnement se trouve en position dite armée.

La solution avec des ressorts en spirale permet un encombrement réduit et une simplification du système d'actionnement car un même mouvement d'armement dans un seul sens permet d'armer les deux ressorts. Néanmoins, on pourrait les remplacer par des ressorts de compression linéaires armés par exemple à l'aide d'une bielle entraînée par l'arbre d'armement pour la compression, la bielle étant en retour également capable d'entraîner l'arbre d'armement lors du relâchement des ressorts.

Les figures 2 et 3 montrent un mode de réalisation du système d'actionnement dans la configuration simple accrochage et en position désarmée. Le système d'actionnement comprend un actionneur d'ouverture 10, un arbre pivot 6, ainsi qu'un levier de déclenchement 7 et un levier d'enclenchement 8 qui peuvent pivoter autour de l'arbre pivot 6. L'arbre pivot 6 est parallèle à l'arbre d'armement 5. Le système d'actionnement comporte également des organes mécaniques non détaillés sur les figures car habituels (tels que des roues, leviers, galets,...) qui font notamment basculer le levier de déclenchement 7 autour de l'arbre pivot 6 dès la fin du mouvement d'armement de l'arbre d'armement 5. Une des extrémités du levier de déclenchement 7 est couplée à une palette de commande 30 mobile autour d'un axe de commande 9, également parallèle à l'arbre d'armement 5, de sorte que, lors du basculement du levier de déclenchement 7, la palette de commande 30 pivote aussi autour de l'axe de commande 9.

Selon l'invention, le système d'actionnement comporte également un organe de sélection 20 dont le but est de choisir entre la configuration simple accrochage et la configuration double accrochage. Dans le mode de réalisation représenté, cet organe de sélection 20 est une tige ressort métallique. La tige ressort 20 s'enroule d'un ou plusieurs tours autour de l'axe de commande 9 et comporte une première extrémité 21 qui prend appui sur un point fixe, par exemple sur la colonnette 4. L'autre extrémité de la tige ressort 20 comporte une boucle 22, formant une sorte d'ergot, prolongée par un levier de préhension manuel 23.

La palette de commande 30 comporte une première fente 33 et une deuxième fente 34 qui sont susceptibles d'accueillir la boucle 22 de l'organe de sélection 20. Lorsque la boucle 22 est insérée dans la première fente 33, l'organe de sélection 20 est dit en positon active, alors que lorsque la boucle 22 est insérée dans la deuxième fente 34, l'organe de sélection 20 est dit en positon inactive. Le positionnement de l'organe de sélection 20 en position active ou inactive est réalisée manuellement à l'aide du levier de préhension 23 qui permet très facilement d'insérer la boucle 22 dans la première fente 33 ou dans la deuxième fente 34.

Le système d'actionnement 1 comporte également une manivelle de fermeture 40 qui est mobile autour de l'axe de commande 9 et une biellette de fermeture 42 (voir figure 3). Cette manivelle de fermeture 40 possède une fente, appelée troisième fente 41. La biellette de fermeture 42 est couplée d'un côté avec la manivelle de fermeture 40 et de l'autre côté avec un levier d'actionnement de fermeture 16. Quand il est actionné, ce levier de fermeture 16 provoque le relâchement du ressort de fermeture dont l'énergie libérée fait passer l'appareil interrupteur de l'état ouvert à l'état fermé.

Avantageusement, lorsque l'organe de sélection 20 est en positon active, la boucle 22 vient s'insérer à la fois dans la première fente 33 de la palette de commande 30 et dans la troisième fente 41 de la manivelle de fermeture 40, ce qui fait que la palette de commande 30 et la manivelle de fermeture 40 sont alors mécaniquement couplées. Ainsi, dès que le ressort de fermeture est armé, la palette de commande 30 bascule suite à l'action d'un élément lié à l'arbre d'armement 5 (par exemple un galet non représenté sur les figures). Comme la boucle 22 est en position active, la palette de commande 30 entraîne alors la manivelle de fermeture 40 qui elle-même entraîne le levier de fermeture 16 par l'intermédiaire de la biellette de fermeture 42, permettant de déclencher le relâchement du ressort de fermeture et le passage de l'appareil interrupteur à l'état fermé.

D'autres modes de réalisation de l'organe de sélection 20 sont facilement réalisables comme alternative à la tige ressort. Par exemple, l'organe de sélection 20 peut juste comporter un loquet métallique amovible lié à la palette de commande 30 et qui viendrait accrocher un plot de la manivelle de fermeture 40 en position active, et qui se libérerait de ce plot en position inactive. Comme alternative, on pourrait aussi envisager tout type de mécanisme démontable permettant la solidarisation de deux pièces, tel que clip, goupille, vis, etc...

La biellette de fermeture 42 est avantageusement réalisée de façon très simple avec juste un fil métallique rigide qui est recourbé à ses extrémités pour pouvoir s'accrocher d'un côté à la manivelle de fermeture 40 et de l'autre côté au levier de fermeture 16.

La figure 4 montre la même configuration que la figure 2, mais juste au moment où le mécanisme d'actionnement est armé. La boucle 22 étant en position active (c'est-à-dire insérée dans la première fente 33 et dans la troisième fente 41), la palette de commande 30 est couplée avec la manivelle de fermeture 40. Ainsi, en fin du mouvement d'armement, le galet lié à l'arbre d'armement 5 va faire basculer la palette de commande 30, qui entraînant le déplacement de la manivelle de fermeture 40 et de la biellette de fermeture 42. Celle-ci va donc actionner automatiquement le levier de fermeture 16, qui va entraîner la rotation d'une demi-lune 44 par l'intermédiaire d'une bielle 43 (voir figure 3) positionnée entre le levier de fermeture 16 et la demi-lune 44. La rotation de cette demi-lune 44 va alors libérer une extrémité du levier d'enclenchement 8 ce qui provoquera ainsi le relâchement du ressort de fermeture et le passage de l'appareil électrique interrupteur à l'état fermé, sans nécessiter d'action supplémentaire à l'aide d'un actionneur de fermeture.

Les figures 5 et 6 montrent le système d'actionnement dans la configuration double accrochage et en position désarmée. Le système d'actionnement comprend donc désormais un actionneur de fermeture 15 en plus de l'actionneur d'ouverture 10. L'organe de sélection 20 est désormais en positon inactive, c'est-à-dire que la boucle 22 est insérée dans la deuxième fente 34 de la palette de commande 30 et n'est donc plus insérée dans la troisième fente 41 de la manivelle de fermeture 40, ce qui désaccouple la manivelle de fermeture 40 et la palette de commande 30. Un mouvement de la palette de commande 30 n'entraîne donc plus de mouvement de la manivelle de fermeture 40 et la biellette de fermeture 42 est inopérante. C'est donc l'actionneur de fermeture 15 qui peut agir sur le levier de fermeture 16, par exemple par l'intermédiaire d'un poussoir 17 (voir figure 6). Donc, en fin de mouvement d'armement quand le ressort de fermeture est armé, il n'y a plus de commande automatique du relâchement du ressort de fermeture. Il faut alors effectuer une action sur l'actionneur de fermeture 15 pour actionner le levier de fermeture 16, lequel va entraîner la rotation de la demi-lune 44 par l'intermédiaire de la bielle 43. La rotation de la demi-lune 44 va alors libérer le levier d'enclenchement 8 pour provoquer le passage de l'appareil électrique interrupteur à l'état fermé.

La figure 7 montre la même configuration que la figure 5, mais juste au moment où le mécanisme d'actionnement est armé. La boucle 22 étant en position inactive (c'est-à-dire insérée dans la première fente 34 et pas dans la troisième fente 41), on voit bien que le mouvement de la palette de commande 30 n'a pas provoqué de mouvement de la manivelle de fermeture 40.

Grâce à l'invention, le système d'actionnement des contacts de l'appareil électrique interrupteur autorise donc deux configurations distinctes, à savoir une configuration où il fonctionne comme un mécanisme à simple accrochage et une configuration où il fonctionne comme un mécanisme à double accrochage. Avantageusement, le choix entre ces deux configurations se fait très facilement grâce au positionnement de la boucle 22 de l'organe de sélection 20 soit en position active (mécanisme à simple accrochage), soit en position inactive (mécanisme à double accrochage).

Dans la configuration simple accrochage, le système d'actionnement comporte seulement un actionneur d'ouverture 10, puisque la fermeture se produit dès la fin de l'armement sans nécessité d'actionneur comme expliqué précédemment, alors que dans la configuration double accrochage, le système d'actionnement comporte en plus un actionneur de fermeture 15.

Dans les deux configurations et de façon classique, l'actionneur d'ouverture 10 permet, lorsque le ressort d'ouverture est armé, de commander le relâchement du ressort d'ouverture en agissant sur un levier d'ouverture 11 (visible en figure 6), de façon à faire passer l'appareil électrique interrupteur à l'état ouvert.

Dans le mode de réalisation présenté dans les figures, l'actionneur d'ouverture 10, ainsi que l'actionneur de fermeture 15 lorsqu'il existe, sont des boutons-poussoirs de commande, qui sont placés côte-à-côte à l'extérieur des platines 2 pour être facilement accessibles, par exemple en face avant de l'appareil électrique interrupteur, permettant ainsi une commande manuelle par un opérateur.

Des actionneurs autres qu'un bouton-poussoir de commande sont également possibles. On peut envisager par exemple un actionneur du type fusible à percuteur, dont le percuteur vient agir sur le levier d'ouverture 16. De même, on peut envisager un actionneur électrique ayant un déclencheur actionné par une bobine à émission ou une bobine à manque pour agir sur le levier d'ouverture 16 ou le levier de fermeture 11. On peut aussi envisager un déclencheur à faible consommation d'énergie (de type MITOP), pour permettre une commande automatique à distance, ce qui est par exemple utile pour déclencher en cas de défaut électrique.

Par ailleurs, la palette de commande 30 comporte un premier indicateur visuel 31 indiquant que le système d'actionnement est désarmé et un second indicateur visuel 32 indiquant que le système d'actionnement est armé. Ces deux indicateurs 31, 32 sont par exemple matérialisés par deux parties planes distinctes de la palette de commande 30 ayant chacune un autocollant ou une peinture de couleur distincte. Une fois le système d'actionnement intégré dans l'appareil électrique interrupteur, ces parties planes se positionnent en regard d'une fenêtre de l'appareil interrupteur, de sorte que, suivant que le système d'actionnement est armé ou non (c'est-à-dire ressort de fermeture armé ou non), c'est soit le second indicateur visuel 32, soit le premier indicateur visuel 31, qui est situé en vis-à-vis de la fenêtre. Ceci constitue ainsi une façon simple, fiable et économique d'indiquer à un opérateur extérieur si le système d'actionnement est armé.

## Revendications

1. Système d'actionnement (1) de contacts pour un appareil électrique interrupteur, le système d'actionnement comprenant un arbre d'armement (5), un ressort de fermeture et un ressort d'ouverture coopérant avec l'arbre d'armement (5), ainsi qu'une palette de commande (30) actionnée par l'arbre d'armement (5), et un actionneur d'ouverture (10) qui permet, lorsque le ressort d'ouverture est armé, de commander le relâchement du ressort d'ouverture, le système d'actionnement étant **caractérisé en ce qu'**il comporte également un organe de sélection (20) qui est positionnable :
- soit dans une position dite active dans laquelle il couple mécaniquement la palette d'armement (30) avec une manivelle de fermeture (40) du système d'actionnement, de sorte que, dès que le ressort de fermeture est armé, la palette d'armement (30) entraîne le relâchement du ressort de fermeture par l'intermédiaire de la manivelle de fermeture (40),
- soit dans une position dite inactive dans laquelle la manivelle de fermeture (40) est désaccouplée de la palette d'armement (30).

2. Système d'actionnement selon la revendication 1, **caractérisé en ce que**, lorsque l'organe de sélection (20) est en position inactive, le système d'actionnement comporte également un actionneur de fermeture (15) qui permet, lorsque le ressort de fermeture est armé, de commander le relâchement du ressort de fermeture.

3. Système d'actionnement selon la revendication 1, **caractérisé en ce que** la palette de commande (30) comporte une première fente (33), la manivelle de fermeture (40) comporte une troisième fente (41), et l'organe de sélection (20) est une tige ressort comportant une boucle (22) qui, en position active, s'insère à la fois dans la première fente (33) et dans la troisième fente (41).

4. Système d'actionnement selon la revendication 3, **caractérisé en ce que** la palette de commande (30) comporte également une deuxième fente (34) dans laquelle la boucle (22) s'insère en position inactive.

5. Système d'actionnement selon la revendication 3, **caractérisé en ce que** l'organe de sélection (20) comporte à une extrémité un levier de préhension (23) permettant de positionner manuellement l'organe de sélection (20) en position active ou en position inactive.

6. Système d'actionnement selon la revendication 1, **caractérisé en ce que** la palette de commande (30) comporte également un premier indicateur visuel (31) indiquant que le système d'actionnement est désarmé et un second indicateur visuel (32) indiquant que le système d'actionnement est armé.

7. Système d'actionnement selon la revendication 1, **caractérisé en ce que** le ressort de fermeture et le ressort d'ouverture sont enroulés en spirale selon une même direction autour de l'arbre d'armement (5).

8. Système d'actionnement selon la revendication 1, **caractérisé en ce que** l'actionneur d'ouverture comporte un bouton manuel de commande (10), un percuteur mécanique ou un électroaimant.

9. Système d'actionnement selon la revendication 2, **caractérisé en ce que** l'actionneur de fermeture comporte un bouton manuel de commande (15) ou un électroaimant.

10. Appareil électrique interrupteur haute tension comportant des contacts mobiles, **caractérisé en ce qu'**il comporte un système d'actionnement selon l'une des revendications précédentes pour actionner les contacts mobiles.

## Patentansprüche

1. Kontaktbetätigungssystem (1) für ein elektrisches Schaltgerät, wobei das Betätigungssystem eine Spannwelle (5), eine Schließfeder und eine Öffnungsfeder, die mit der Spannwelle (5) zusammenwirken, sowie eine Steuerpalette (30), die durch die Spannwelle (5) betätigt wird, und einen Öffnungsaktuator (10) umfasst, der es ermöglicht, wenn die Öffnungsfeder gespannt ist, die Freigabe der Öffnungsfeder zu steuern, wobei das Betätigungssystem **dadurch gekennzeichnet ist, dass** es ferner ein Auswahlorgan (20) aufweist, das wie folgt positionierbar ist:
- in einer sogenannten aktiven Position, in der es die Spannpalette (30) mechanisch mit einer Schließkurbel (40) des Betätigungssystems koppelt, so dass, sobald die Schließfeder gespannt ist, die Spannpalette (30) die Freigabe der Schließfeder über die Schließkurbel (40) bewirkt, oder
- in einer sogenannten inaktiven Position, in der die Schließkurbel (40) von der Spannpalette (30) entkoppelt ist.

2. Betätigungssystem nach Anspruch 1, **dadurch gekennzeichnet, dass**, wenn sich das Auswahlorgan (20) in der inaktiven Position befindet, das Betätigungssystem außerdem einen Schließaktuator (15) umfasst, der es ermöglicht, wenn die Schließfeder gespannt ist, die Freigabe der Schließfeder zu steuern.

3. Betätigungssystem nach Anspruch 1, **dadurch gekennzeichnet, dass** die Steuerpalette (30) einen ersten Schlitz (33) aufweist, die Schließkurbel (40) einen dritten Schlitz (41) aufweist und das Auswahlorgan (20) einen Federstift mit einer Schlaufe (22) aufweist, die sich in der aktiven Position sowohl in den ersten Schlitz (33) als auch in den dritten Schlitz (41) einfügt.

4. Betätigungssystem nach Anspruch 3, **dadurch gekennzeichnet, dass** die Steuerpalette (30) außerdem einen zweiten Schlitz (34) aufweist, in den sich die Schlaufe (22) in der inaktiven Position einfügt.

5. Betätigungssystem nach Anspruch 3, **dadurch gekennzeichnet, dass** das Auswahlorgan (20) an einem Ende einen Greifhebel (23) aufweist, der es ermöglicht, das Auswahlorgan (20) manuell in die aktive Position oder in die inaktive Position zu bringen.

6. Betätigungssystem nach Anspruch 1, **dadurch gekennzeichnet, dass** die Steuerpalette (30) außerdem eine erste optische Anzeige (31), die anzeigt, dass das Betätigungssystem ungespannt ist, und eine zweite optische Anzeige (32), die anzeigt, dass das Betätigungssystem gespannt ist, aufweist.

7. Betätigungssystem nach Anspruch 1, **dadurch gekennzeichnet, dass** die Schließfeder und die Öffnungsfeder spiralförmig in der gleichen Richtung um die Spannwelle (5) gewickelt sind.

8. Betätigungssystem nach Anspruch 1, **dadurch gekennzeichnet, dass** der Öffnungsaktuator einen von Hand betätigbaren Steuerknopf (10), einen mechanischen Schlagbolzen oder einen Elektromagneten aufweist.

9. Betätigungssystem nach Anspruch 2, **dadurch gekennzeichnet, dass** der Schließaktuator einen von Hand betätigbaren Steuerknopf (15) oder einen Elektromagneten aufweist.

10. Elektrisches Hochspannungsschaltgerät mit beweglichen Kontakten, **dadurch gekennzeichnet, dass** es ein Betätigungssystem nach einem der vorangehenden Ansprüche zum Betätigen der beweglichen Kontakte aufweist.

## Claims

1. Contact actuation system (1) for an electrical switching device, the actuation system comprising an arming shaft (5), a closing spring and an opening spring collaborating with the arming shaft (5), and a control vane (30) actuated by the arming shaft (5), and an opening actuator (10) which, when the opening spring is armed, makes it possible to command the release of the opening spring, the actuation system being **characterized in that** it also comprises a selection unit (20) which can be positioned:
- either in a position referred to as active in which it mechanically couples the arming vane (30) with a closing crank (40) of the actuation system so that once the closing spring has been armed, the arming vane (30) gives rise to the release of the closing spring by means of the closing crank (40),
- or in a position referred to as inactive in which the closing crank (40) is uncoupled from the arming vane (30).

2. Actuation system according to Claim 1, **characterized in that**, when the selection unit (20) is in the inactive position, the actuation system also comprises a closing actuator (15) which, when the closing spring is armed, makes it possible to command the release of the closing spring.

3. Actuation system according to Claim 1, **characterized in that** the control vane (30) comprises a first slot (33), the closing crank (40) comprises a third slot (41), and the selection unit (20) is a spring bar comprising a loop (22) which, in the active position, is inserted both into the first slot (33) and into the third slot (41).

4. Actuation system according to Claim 3, **characterized in that** the control vane (30) also comprises a second slot (34) into which the loop (22) is inserted in the inactive position.

5. Actuation system according to Claim 3, **characterized in that** the selection unit (20) comprises at one end a hand lever (23) allowing the selection unit (20) to be positioned in the active position active or in the inactive position inactive manually.

6. Actuation system according to Claim 1, **characterized in that** the control vane (30) also comprises a first visual indicator (31) indicating that the actuation system is not armed and a second visual indicator (32) indicating that the actuation system is armed.

7. Actuation system according to Claim 1, **characterized in that** the closing spring and the opening spring are wound in a spiral in the same direction around the arming shaft (5).

8. Actuation system according to Claim 1, **characterized in that** the opening actuator comprises a manual control button (10), a mechanical striker or an electromagnet.

9. Actuation system according to Claim 2, **characterized in that** the closing actuator comprises a manual control button (15) or an electromagnet.

10. High-voltage electrical switching device comprising mobile contacts, **characterized in that** it comprises an actuation system according to one of the preceding claims to actuate the mobile contacts.
